# EUROPÄISCHE PATENTSCHRIFT

(11) **EP 3 214 217 B1**
(45) Veröffentlichungstag und Bekanntmachung des Hinweises auf die Patenterteilung: **19.06.2019**
(21) Anmeldenummer: 17156040.2
(22) Anmeldetag: 14.02.2017
(51) Int. Cl.: D06F 39/00

(54) **WASCHMASCHINE MIT TRANSPORTSICHERUNG**
WASHING MACHINE WITH TRANSPORT SECURING DEVICE
LAVE-LINGE AYANT UNE SÉCURITÉ DE TRANSPORT

(30) Priorität: 03.03.2016 DE 102016103802
(43) Veröffentlichungstag der Anmeldung: 06.09.2017
(73) Patentinhaber: Miele & Cie. KG, 33332 Gütersloh (DE)
(72) Erfinder: BRANDT, Alina, 33181 Bad Wünnenberg-Haaren (DE); NIEDIEK, Christian, 33647 Bielefeld (DE); FECHTEL, Benedikt, 33378 Rheda-Wiedenbrück (DE)

(56) Entgegenhaltungen:
- DE-B3-102005 031 487
- DE-C1- 10 250 494
- DE-U- 7 435 901

## Beschreibung

Die Erfindung betrifft eine Waschmaschine mit einem Maschinengehäuse, in dem ein schwingbewegliches Waschaggregat angeordnet ist, bestehend aus einem Laugenbehälter mit einer darin drehbar gelagerter Waschtrommel, wobei zur Sicherung des Waschaggregates wenigstens eine als Stange ausgebildete Transportsicherung vorgesehen ist, die im gesicherten Zustand in Aufnahmeeinrichtungen an einem vorderen Gehäuseteil und in weiteren Aufnahmeeinrichtungen an der Rückwand des Maschinengehäuses fixiert ist, und wobei die Stange im Mittelbereich mit dem Aggregat über am Laugenbehälter mittels zumindest einer Halterung kraftschlüssig verbunden ist, wobei die Halterung zur Aufnahme der Stange eine als Auge ausgebildete Durchtrittsöffnung umfasst.

Beim Transport von Waschmaschinen kann es vorkommen, dass diese aus relativ großen Höhen auf die hinteren oder auf die vorderen Gehäusefüße fallen. Dies ist insbesondere bei der Versendung von Geräten durch Speditionen oder durch die Bahn möglich, da dort die Geräte aus Platzgründen übereinander gestellt werden und zum Entladen von nur einer Person aus ihrer erhöhten Position aus der oberen Ebene auf den Bodenbereich herunter gezogen werden. Damit bei diesen Transportarbeiten Beschädigungen im Inneren und hier insbesondere an den schwingbeweglichen Waschaggregaten vermieden werden, bedient man sich sogenannter Transportsicherungen, die die schwingend gelagerten Teile in dem Waschmaschinengehäuse für den Transport verstarren.

Die Transportsicherungen als solches werden durch zwei an der Rückwand vorgesehene Öffnungen in das Maschineninnere eingeführt, wobei die die Transportsicherung umfassenden Stangen in Aufnahmeeinrichtungen an der Vorder- und an der Rückseite des Maschinengehäuses fixiert werden. In der fixierten Stellung sind die Stangen im Mittelbereich mit dem Laugenbehälter über Laschen, form- und/oder kraftschlüssig verbunden. So ist beispielsweise aus der DE 199 14 370 C2 eine Transportsicherung bekannt, die insbesondere für Laugenbehälter aus Stahlblech bestimmt ist. Eine andere Transportsicherung ist aus der DE 102 50 494 C1 bekannt, bei der insbesondere die Aufnahmevorrichtungen für die Stangen und die Aufnahmelaschen mit zusätzlichen Dämpfungseinrichtungen versehen sind. Eine weitere Transportsicherung ist aus der DE 10 2005 031 487 B3 bekannt, bei der zur Sicherung des Laugenbehälters zumindest eine an dem Behälter befestigte Halterung Ausnehmungen aufweist, wobei sich die durch die Ausnehmungen gebildeten Stege von der Durchtrittsöffnung ausgehend zum Rand der Halterung hin erstrecken. Hierdurch wird für die Halterung eine elastische, teilelastische oder plastische Verformung bereitgestellt, die bei auftretenden Stößen eine Dämpfung der durch die Massenträgheit des Aggregats verursachten Stoßenergie zulassen.

Bei den bekannten Transportsicherungen kann es vorkommen, dass sich die Transportstangen bei einem Fall stark verbiegen, so dass die Demontage der Stangen nicht mehr möglich ist. Der Kunde kann das Gerät dann nicht betreiben ohne einen Kundendienst zu beauftragen. Bei Stahlaggregaten sind die Transportsicherungsaugen an der Traverse angebracht. Diese sind aus Blech bzw. aus einem Kunststoff und als Zusatzbauteil ausgebildet. Die Anbindung der Transportsicherung ist hierbei sehr steif gehalten, was dazuführt, dass viel Energie in die Transportsicherung im Schadensfall beim Transport eingeleitet wird. Dies führt bei den Transportstangen im Schadensfall zu einer starken Verformung.

Der Erfindung stellt sich somit das Problem eine Transportsicherung für eine Waschmaschine derart zu verbessern, dass nicht mehr so viel Energie in die Transportstange bei einem Schadensfall eingeleitet wird, mit dem Ziel, dass im Schadensfall eine starke Verformung der Stangen unterbunden wird, und die Demontage der Stange möglich ist.

Erfindungsgemäß wird das Problem mit den Merkmalen des Patentanspruchs 1 gelöst, vorteilhafte Weiterbildungen der Erfindung ergeben sich aus den Unteransprüchen.

Die mit der Erfindung erreichten Vorteile bestehen nun darin, dass statt einer flächigen Anlage der Transportstange in dem Auge für die Transportsicherung eine spezielle Rippengeometrie bzw. Sterngeometrie in dem Auge vorgesehen ist. Aus der flächigen Auflage wird somit eine Linienauflage bzw. Punktauflage erreicht. Durch die spezielle Anordnung der Rippen in dem Auge wird eine starke Verformung der Stangen vermieden. Die Rippen sind hierbei nicht in der Achse der Krafteinleitung angebracht, sondern nach Außen verschoben bzw. versetzt. Dadurch können im Schadensfall die Rippen durch die Transportstangen verformt werden, so dass dadurch ein elastischer ggf. auch plastischer Zustand eintreten kann, was dazu führt, dass eine geringere Energie an die Stangen übertragen bzw. eingeleitet wird, wodurch eine Verformung der Stangen im Schadensfall reduziert wird.

In den Transportsicherungsaugen sind hierzu konisch geformte Rippen angeordnet. Diese ermöglichen ein einfaches Einfädeln der Transportstange und führen die Transportstange in dem Auge. Die Rippen liegen hierbei nicht in der Achse der Belastung im Schadensfall, sondern sie sind dazu im Auge versetzt angeordnet. Durch das Versetzen der dünnen Rippen wird weniger Kraft in die Stange eingeleitet. Die Energie im Schadensfall wird von der aggregatseitigen Geometrie im Auge aufgenommen, da diese durch die Anlageoptimierung weicher ist als die Transportstange.

Gemäß der Erfindung wird vorgeschlagen, dass die als Auge ausgebildete Durchtrittsöffnung der Halterung eine Innenwandprofilierung aufweist, die eine elastische Anlage der Stange im gesicherten Zustand im Auge bereitstellt. Die elastische Anlage wirkt hierbei in einem Schadensfall wie ein Energiepuffer. Hierbei ist es von vorteilhafter Ausgestaltung, dass die elastische Anlage im gesicherten Zustand der Stange eine plastische Verformung der Innenwandprofilierung zulässt. Aufgrund dieser Ausbildung wird erreicht, dass die Energie nicht in die Stange übertragen wird, sondern, dass die Energie an der Innenwand des Auges hier abgefangen wird, in dem die elastischen Anlagen diese Energie in eine plastische Verformung an dem Innenwandprofil zulassen.

Nach einer besonders vorteilhaften Ausgestaltung der Erfindung umfasst die Innenwandprofilierung eine linienartige Auflage bzw. eine punktartige Anlage des Stangenmantels in dem Auge. In Weiterbildung der Erfindung umfasst die linienartige Auflage eine rippenartige Profilierung an der Innenwand des Auges. Dabei weisen die rippenartigen Profile an der Innenwand eine konische Aufweitung gegen die Einsteckrichtung der Stange auf, so dass sich im normalen Zustand eine punktförmige Anlage am Stangenmantel ergibt, die sich wie ein sternförmiger Ring um den Stangenumfang legt. Wird also die Stange durch das Auge geführt, so verengt sich im Innenwandbereich die Durchtrittsöffnung derart, dass am Ende der Rippen diese aufgrund ihrer konischen Ausbildung die punktartige Anlage an dem Stangenmantel hervorrufen. Dies ist für den Fall gegeben, dass noch keine Verformung der rippenartigen konisch angeordneten Profilierungen erfolgt ist. Wird nun bei einem Transport eine Kraft eingeleitet, wird diese von der Innenwand auf die Rippen übertragen, die sich dann entsprechend an die Transportstange und hier an den Mantel der Transportstange anlegen und somit Fallenergie auffangen.

In Weiterbildung der Erfindung ist das Rippenprofil bzw. das Sternprofil an der Innenwand des Auges versetzt zur Achse der Krafteinleitung angeordnet. Dabei sind verteilt über die beiden Innenwandbereiche neben der Achse jeweils zumindest vier Rippen vorgesehen. Aufgrund dieser Ausbildung wird erreicht, dass für den Fall, das in der Kraftachse eine Kraft auftritt, diese nicht eine unmittelbare Verformung der Rippen hervorruft, sondern, dass diese Kraft im Seitenbereich der Innenwand abgefangen wird, um so die Verbiegung der Stange zu unterbinden.

Ein Ausführungsbeispiel der Erfindung ist in den Zeichnungen rein schematisch dargestellt und wird nachfolgend näher beschrieben. Es zeigt:
- Figur 1: eine perspektivische Darstellung eines Waschaggregates ohne Gehäuse mit eingeführten Stangen zur Transportsicherung;
- Figur 2: eine weitere perspektivische Darstellung einer als Auge ausgebildeten Halterung zur Aufnahme einer Stange zur Transportsicherung;
- Figur 3: eine geschnittene Frontansicht der Halterung, gemäß der Figur 2;
- Figur 4: eine Detailansicht der als Auge ausgebildeten Durchtrittsöffnung einer Halterung in der Perspektive und
- Figur 5: eine weitere Detailansicht, insbesondere der Innenwandprofilierung der als Auge ausgebildeten Halterung.

Die Figur 1 und Figur 2 zeigt ein Waschaggregat 1 für ein nicht näher dargestelltes Waschmaschinengehäuse, in dem das dargestellte schwingbewegliche Waschaggregat 1 angeordnet ist. Das Waschaggregat 1 als solches besteht hierbei aus einem Laugenbehälter 2 mit einer darin drehbar gelagerten Trommel 3. Zur Sicherung des Waschaggregates 1, in dem nicht näher dargestellten Maschinengehäuse, ist wenigstens eine als Stange 4 ausgebildete Transportsicherung vorgesehen, die im gesicherten Zustand in Aufnahmeeinrichtungen, ebenfalls nicht näher dargestellt, an einem vorderen Gehäuseteil und in weiteren Aufnahmeeinrichtungen an der Rückwand des Maschinengehäuses fixiert ist.

Dabei ist die Stange 4 im Mittelbereich mit dem Waschaggregat 1 über am Laugenbehälter 2 mittels zumindest einer Halterung 5 kraftschlüssig verbunden. Die Halterung 5 zur Aufnahme der Stange 4 umfasst hierbei eine als Auge ausgebildete Durchtrittsöffnung 6, wie diese näher in den Figuren 4 und 5 dargestellt ist. Dabei weist die als Auge ausgebildete Durchtrittsöffnung 6 der Halterung 5 eine Innenwandprofilierung 7 auf, wie diese insbesondere näher in der Figur 3, 4 und 5 dargestellt ist. Die Innenwandprofilierung 7 stellt hierbei eine elastische Anlage für die Stange 4 im gesicherten Zustand im Auge 6 bereit, die bei einem Fall oder Sturz der Waschmaschine als Energiepuffer gegenüber der Stange 4 wirkt. Hierbei lässt die elastische Anlage im gesicherten Zustand der Stange 4 eine plastische Verformung der Innenwandprofilierung 7 zu.

Die Innenwandprofilierung 7 weist eine linienartige Auflage bzw. punktartige Anlage des Stangenmantels 8 in dem Auge auf. Die Innenwandprofilierung 7 als punktartige Auflage des Stangenmantels 8 in dem Auge 6 ist beispielsweise angedeutet in der Figur 3, wo insbesondere die Spitzen der rippenartigen / linienartigen Auflage an den Stangenmantel 8 greifen. In Weiterbildung umfasst hierbei die linienartige Auflage eine rippenartige Profilierung 9 an der Innenwand 10 des Auges 6, wie dies insbesondere in der perspektivischen Darstellung der Figur 4 gezeigt wird. Aus der Figur 4 ist auch erkennbar, dass die rippenartige Profilierung 9 an der Innenwand 10 eine konische Aufweitung gegen die Einsteckrichtung, gemäß Pfeilrichtung, der Stange 4 aufweisen. Somit ergibt sich, im nicht verformten Zustand, dass die rippenartigen Profile 9 jeweils in Folge ihrer Konizität punktartig an dem Stangenmantel 8 anliegen, wobei durch eine Krafteinleitung der Stangenmantel 8 dann die Verformung der punktartigen Anlage in eine linienförmige Anlage umwandelt, so dass die aufgebrachte Energie in den rippenartigen Anlagen hier aufgefangen wird und somit sich nicht unmittelbar auf die Transportstange 4 überträgt. Dadurch wird eine Verformung oder Verbiegung der Transportstange 4 unterbunden. Dabei umfasst die punktartige Auflage, wie bereits beschrieben, einen sternförmigen Profilring im nicht verformten Zustand an der Innenwand 10 des Auges 6.

In Weiterbildung der Erfindung ist das Rippenprofil bzw. das Sternprofil an der Innenwand des Auges 6 versetzt zur Achse 11 der Krafteinleitung angeordnet, wie dies insbesondere in der Figur 3 erkennbar ist, wo die Achse 11 der Krafteinleitung eingezeichnet ist. Dort ist weiter zu erkennen, dass, verteilt über die beiden Innenwandbereiche 12 und 13, jeweils zumindest 4 Rippen neben der Achse 11 vorgesehen sind.

### Bezugszeichenliste:

- 01.: Waschaggregat
- 02.: Laugenbehälter
- 03.: Trommel
- 04.: Stange
- 05.: Halterung
- 06.: Durchtrittsöffnung / Auge
- 07.: Innenwandprofilierung
- 08.: Stangenmantel
- 09.: rippenartige Profilierung
- 10.: Innenwand
- 11.: Achse
- 12.: Innenwandbereich
- 13.: Innenwandbereich

## Patentansprüche

1. Waschmaschine mit einem Maschinengehäuse, in dem ein schwingbewegliches Waschaggregat (1) angeordnet ist, bestehend aus einem Laugenbehälter (2) mit einer darin drehbar gelagerter Waschtrommel (3), wobei zur Sicherung des Waschaggregates (1) wenigstens eine als Stange (4) ausgebildete Transportsicherung vorgesehen ist, die im gesicherten Zustand in Aufnahmeeinrichtungen an einem vorderen Gehäuseteil des Maschinengehäuses und in weiteren Aufnahmeeinrichtungen an der Rückwand des Maschinengehäuses fixiert ist, und wobei die Stange (4) im Mittelbereich mit dem Waschaggregat (1) über am Laugenbehälter (2) mittels zumindest einer Halterung (5) kraftschlüssig verbunden ist, wobei die Halterung (5) zur Aufnahme der Stange (4) eine als Auge (6) ausgebildete Durchtrittsöffnung umfasst,
**dadurch gekennzeichnet,**
**dass** die als Auge (6) ausgebildete Durchtrittsöffnung der Halterung (5) eine Innenwandprofilierung (7) aufweist, die eine elastische Anlage im gesicherten Zustand der Stange im Auge (6) bereitstellt.

2. Waschmaschine nach Anspruch 1,
**dadurch gekennzeichnet,**
**dass** die elastische Anlage im gesicherten Zustand der Stange 4 eine plastische Verformung der Innenwandprofilierung (7) zulässt.

3. Waschmaschine nach Anspruch 1 und 2,
**dadurch gekennzeichnet,**
**dass** die Innenwandprofilierung (7) eine rippenartige Profilierung (9) an der Innenwand (10) des Auges (6) umfasst.

4. Waschmaschine nach Anspruch 3, **dadurch gekennzeichnet,**
**dass** die rippenartige Profilierung (9) eine linienartige und/oder eine punktartige Auflage des Stangenmantels (8) in dem Auge (6) aufweist.

5. Waschmaschine nach den Ansprüchen 3 bis 4,
**dadurch gekennzeichnet,**
**dass** die rippenartige Profilierung (9) an der Innenwand (10) sich konisch gegen die Einsteckrichtung der Stange (4) aufweitet.

6. Waschmaschine nach den Ansprüchen 3 bis 5,
**dadurch gekennzeichnet,**
**dass** die rippenartigen Profilierungen (9) an der Innenwand (10) des Auges (6) versetzt zur Achse (11) einer Krafteinleitung im Schadensfall angeordnet sind.

7. Waschmaschine nach Anspruch 6, **dadurch gekennzeichnet,**
**dass** die rippenartigen Profilierungen (9) verteilt über die beiden Innenwandbereiche (12) und (13) neben der Achse (11) der Krafteinleitung vorgesehen sind.

8. Waschmaschine nach den Ansprüchen 3 bis 7,
**dadurch gekennzeichnet,**
**dass** jeweils zumindest vier Rippen an jeder Innenwandhälfte (12) und (13) vorgesehen sind.

## Claims

1. Washing machine having a machine housing in which an oscillatory washing unit (1) is arranged, consisting of a suds container (2) having a washing drum (3) rotatably mounted therein, at least one transport securing device designed as a rod (4) being provided for securing the washing unit (1), which device is fixed in the secured state in receiving means on a front housing part of the machine housing and in further receiving means on the rear wall of the machine housing, and the rod (4) being connected in a force-locked manner to the washing unit (1) in the central region, on the suds container (2), by means of at least one mounting (5), the mounting (5), for receiving the rod (4), comprising a through-opening designed as an eye (6), **characterised in that** the through-opening in the mounting (5) designed as an eye (6) has an inner wall profiling (7) which provides a resilient contact in the secured state of the rod in the eye (6).

2. Washing machine according to claim 1, **characterised in that** the resilient contact in the secured state of the rod 4 allows plastic deformation of the inner wall profiling (7).

3. Washing machine according to claims 1 and 2, **characterised in that** the inner wall profiling (7) comprises a rib-like profiling (9) on the inner wall (10) of the eye (6).

4. Washing machine according to claim 3, **characterised in that** the rib-like profiling (9) has a line-like and/or a point-like bearing of the rod casing (8) in the eye (6).

5. Washing machine according to claims 3 to 4, **characterised in that** the rib-like profiling (9) on the inner wall (10) expands conically against the insertion direction of the rod (4).

6. Washing machine according to claims 3 to 5, **characterised in that** the rib-like profilings (9) on the inner wall (10) of the eye (6) are arranged so as to be offset from the axis (11) of a force introduction in case of damage.

7. Washing machine according to claim 6, **characterised in that** the rib-like profilings (9) are provided so as to be distributed over the two inner wall regions (12) and (13) next to the axis (11) of the force introduction.

8. Washing machine according to claims 3 to 7, **characterised in that** in each case at least four ribs are provided on each inner wall half (12) and (13).

## Revendications

1. Machine à laver comportant un carter de machine dans lequel est disposé un groupe de lavage (1) oscillant, constituée d'une cuve de lessivage (2) comportant un tambour de lavage (3) monté rotatif, dans laquelle est prévu au moins un dispositif de fixation pour le transport sous la forme d'une tige (4) pour la fixation du groupe de lavage (1), lequel dispositif est, à l'état fixé, fixé dans des dispositifs de réception à une partie avant du carter de machine et dans d'autres dispositifs de réception sur la paroi arrière du carter de machine, et dans laquelle la tige (4) dans la partie centrale est reliée par adhérence au groupe de lavage (1) par l'intermédiaire d'au moins un support (5) sur la cuve de lessivage (2), dans laquelle le support (5) destiné à recevoir la tige (4) comprend une ouverture de passage conçue sous la forme d'un oeillet (6), **caractérisée en ce que** l'ouverture de passage du support (5) conçue sous la forme d'un oeillet (6) présente un profilage de paroi intérieure (7) qui assure un appui élastique dans l'état fixé de la tige dans l'oeillet (6).

2. Machine à laver selon la revendication 1, **caractérisée en ce que** l'appui élastique permet la déformation plastique du profilage de paroi intérieure (7) à l'état fixé de la tige 4.

3. Machine à laver selon les revendications 1 et 2, **caractérisée en ce que** le profilage de paroi intérieure (7) comprend un profilage en forme de nervure (9) sur la paroi intérieure (10) de l'oeillet (6).

4. Machine à laver selon la revendication 3, **caractérisée en ce que** le profilage en forme de nervure (9) présente un support linéaire et/ou ponctuel de l'enveloppe de tige (8) dans l'oeillet (6).

5. Machine à laver selon les revendications 3 à 4, **caractérisée en ce que** le profilage en forme de nervure (9) sur la paroi intérieure (10) s'élargit de façon conique dans le sens inverse de la direction d'insertion de la tige (4).

6. Machine à laver selon les revendications 3 à 5, **caractérisée en ce que** les profilages en forme de nervures (9) sont disposés sur la paroi intérieure (10) de l'oeillet (6) de manière décalée par rapport à l'axe (11) d'une application de force en cas de dommage.

7. Machine à laver selon la revendication 6, **caractérisée en ce que** les profilages en forme de nervures (9) sont répartis sur les deux parties de paroi intérieure (12) et (13) à côté de l'axe (11) d'application de force.

8. Machine à laver selon les revendications 3 à 7, **caractérisée en ce qu'**au moins quatre nervures sont prévues sur chaque moitié de paroi intérieure (12) et (13).
